# EUROPÄISCHE PATENTSCHRIFT

(11) **EP 0 347 573 B1**
(45) Veröffentlichungstag und Bekanntmachung des Hinweises auf die Patenterteilung: **10.03.1993**
(21) Anmeldenummer: 89108464.2
(22) Anmeldetag: 11.05.1989
(51) Int. Cl.: B65H 19/28, B65H 23/24, B65H 18/16

(54) **Vefahren und Vorrichtung zum Heranführen des Anfanges einer Materialbahn, insbesondere einer Papierbahn, von unten an eine Rollmaschinenwalze**
Method and device for advancing the beginning of a web of material,in particular a paper web,from below onto the roller of a winding machine
Méthode et dispositif pour approcher le début d'une bande de matériau,en particulier d'une bande de papier,par en bas vers un cylindre de machine à enrouler

(30) Priorität: 21.06.1988 DE 3820846
(43) Veröffentlichungstag der Anmeldung: 27.12.1989
(73) Patentinhaber: JAGENBERG Aktiengesellschaft, D-40476 Düsseldorf (DE)
(72) Erfinder: Müller, Georg, D-4040 Neuss (DE); Hofferberth, Heinz, D-4000 Düsseldorf (DE)
(74) Vertreter: Thul, Hermann, Dipl.-Phys.

(56) Entgegenhaltungen:
- FR-A- 2 229 246
- GB-A- 2 097 766

## Beschreibung

Die Erfindung betrifft ein Verfahren zum Heranführen des Anfanges einer Materialbahn, insbesondere einer Papierbahn, von unten an eine Rollmaschinenwalze gemäß dem Oberbegriff des Patentanspruchs 1 und eine Vorrichtung zur Durchführung des Verfahrens.

Bei Rollmaschinen mit Bahnzufuhr von unten an die einzelnen Aufwickelstationen ist der Einzug einer neuen Papierbahn - z.B. beim Wechsel einer Vorratsrolle oder bei Bahnrissen - relativ zeitaufwendig. Dazu muß bei Stützwalzen-Rollmaschinen eine Bedienungsperson in den Unterflur liegenden, schwer zugänglichen Bereich unterhalb der Stützwalze herabsteigen, um manuell den Anfang der Bahn senkrecht nach oben durch die in diesem Bereich angeordnete Längsschneideeinrichtung zu führen und an der Unterseite der Stützwalze anzulegen. Die Messer der Längsschneidevorrichtung können dazu mit geringem Hub auseinandergefahren werden. Die weitere Führung des Bahnanfanges zu den Aufwickelstationen erfolgt anschließend mit der Stützwalze, die zu diesem Zweck Saugöffnungen aufweist und während des Einzuges mit Unterdruck beaufschlagt wird. Eine Stützwalzen-Rollmaschine mit Bahnzufuhr von unten ist in der DE-PS 31 02 894 beschrieben.

Aus der GB-A-2 097 766 ist ein gattungsgemäßes Verfahren bekannt, bei dem aus einem sich in Förderrichtung der Bahn erstreckenden, heb- und senkbaren Bahnführungstisch aus einer Mehrzahl von Ausblasöffnungen Druckluft gegen die Bahn und/oder mit mindestens einer Komponente der Strömungsrichtung in Bahnförderrichtung strömt. In der Praxis hat sich jedoch das dort beschriebene Verfahren als unbefriedigend gezeigt. Selbst bei Zufuhr von erheblichen Druckluftmengen bei hohem Drücken ist die dort gezeigte Vorrichtung nicht in der Lage, den Bahnanfang sicher über die geforderte Strecke senkrecht nach oben zu fördern.

Der Erfindung liegt die Aufgabe zugrunde, ein gattungsgemäßes Verfahren zu schaffen, das einen sicheren senkrechten Transport bei möglichst geringer Druckluftzufuhr gewährleistet. Eine weitere Aufgabe liegt in der Bereitstellung einer Vorrichtung zur Durchführung eines erfindungsgemäßen Verfahrens.

Die erste Aufgabe wird mit den Maßnahmen des Patentanspruchs 1 gelöst. Es hat sich gezeigt, daß eine zu dem Bahnführungselement im wesentlichen parallele, an dessen Oberfläche anhaftende und laminare Strömung einen sicheren Transport des Bahnanfanges gewährleistet.

Die zweite Aufgabe wird mit den Merkmalen des Anspruchs 2 gelöst.

Die Unteransprüche enthalten bevorzugte Ausführungsformen einer Vorrichtung nach Anspruch 2:
Während das Merkmal des Anspruchs 4 den zum Transport erforderlichen Druck vermindert, ermöglicht das heb- und senkbare Bahnführungselement nach Anspruch 5 die senkrechte Führung der Bahn zwischen den Messern einer Längsschneideeinrichtung hindurch.

Die Zeichnung dient zur Erläuterung der Erfindung anhand eines vereinfacht dargestellten Ausführungsbeispiels.

Figur 1
zeigt schematisch eine erfindungsgemäße Vorrichtung in Seitenansicht.

Bei der in Fig. 1 ausschnittsweise gezeigten Rollmaschine erfolgt die Zuführung der Materialbahn 1 - eine Papierbahn - von unten an eine als Saugwalze ausgebildete Stützwalze 2. Zur Papierbahnführung dienen drei Leitwalzen 3, 4, 5. Die von einer nicht dargestellten Abrollung in etwa waagerecht ankommende Bahn 1 wird von der Leitwalze 3 nach oben, von der Leitwalze 4 in die senkrechte und von der Leitwalze 5 tangential an die Stützwalze 2 gelenkt.

Im Bereich der senkrechten Bahnführung zwischen den Leitwalzen 4 und 5 befindet sich eine Längsschneideeinrichtung mit mehreren, auf einer Parallelen zur Stützwalzenachse angeordneten Kreismesserpaaren. Die aus Obermesser 6 und Untermesser 7 bestehenden Kreismesserpaare dienen zum Aufteilen der Bahn 1 in Einzelbahnen, wobei die Obermesser 6 mit kurzem Hub von den Untermessern 7 wegbewegbar sind.

Zum automatischen Heranführen eines neuen Bahnanfangs an die Stützwalze 2 dienen folgende zusätzlichen Elemente:
Eine an den Umfang der Leitwalze 3 anschwenkbare Bänderschwinge 8 und ein fluchtend sich daran anschließendes Blech 9 lenken den Bahnanfang in Richtung der Leitwalze 4. Mit kurzem Abstand neben der Leitwalze 4 ist als Bahnführungselement ein mittels einer pneumatischen Kolben-Zylinder-Einheit 10 vertikal beweglicher, sich senkrecht über einen Teil der Arbeitsbreite erstreckendes Leitblech 11 angeordnet, das in hochgefahrener Position von der Leitwalze 4 durch die Messer 6, 7 bis zur Leitwalze 5 reicht. In niedergefahrener Position befindet sich die Oberkante des Leitblechs 11 etwa in Höhe der Leitwalze 4. Im vorliegenden Ausführungsbeispiel ist das - quer zur Laufrichtung - zentral angeordnete Leitblech 11 ca. 500 mm breit, um einen Bahnanfang von ca. 300 - 400 mm Breite zu führen.

Im Bereich zwischen Leitblech 11 und Blech 9 sind mit regelmäßigem Abstand voneinander über die Breite des Leitblechs 11 Flachstrahldüsen 12 angeordnet, die aus einer nicht dargestellten Druckluftversorgung gespeist werden. Die etwa 50 mm breiten Flachstrahldüsen 12 weisen jeweils mehrere, nebeneinander angeordnete Ausblasöffnungen mit ca. 1 mm Durchmesser auf, aus denen die Druckluft in laminarer Strömung austritt. Der prinzipielle Aufbau derartiger Flachstrahldüsen ist in der DE-PS 24 13 614 beschrieben. Die Anordnung der Flachstrahldüsen 12, und damit die Strömungsrichtung der Druckluft, ist für den Transport der Bahn 1 senkrecht nach oben von entscheidender Bedeutung: Dazu sind die Flachstrahldüsen 12 - im vorliegenden Beispiel sind es drei - parallel zum Leitblech 11 und in sehr geringem Abstand zu diesem angeordnet. Es hat sich gezeigt, daß der Abstand der Ausblasöffnungen vom Leitblech 11 geringer als 10 mm sein muß, vorzugsweise beträgt er zwischen 0,5 und 1 mm.

Am oberen Ende des senkrechten Teils der Förderstrecke im Bereich der Leitwalze 5 lenkt eine weitere Düse 13 den Bahnanfang in tangentialer Richtung zur Stützwalze 2. Für eine sichere Anlage des Bahnanfangs an die Stützwalze 2 ist an dieser Seite eine an die Stützwalze 2 anlegbare Bänderschwinge 14 angeordnet.

Während des Aufwickelns der durch die Längsschneideeinrichtung 6, 7 erzeugten Einzelbahnen auf Wickelrollen, die sich auf dem oberen Teil der Stützwalze 2 abstützen, befinden sich die Elemente zur Einführung eines neuen Bahnanfangs in Ruhestellung, so daß sie die Bahnführung und damit den Wickelvorgang nicht behindern:

Die Bänderschwingen 8, 14 sind von den jeweiligen Walzen, 3, 2 weggeschwenkt, das Leitblech 11 steht in unterster Position außerhalb der Längsschneideeinrichtung 6, 7 so daß das Obermesser 6 in Arbeitsstellung am Untermesser 7 anliegt, und die Düsen 12, 13 sind außer Betrieb.

Zum Heranführen eines neuen Bahnanfangs, z.B. bei einer neuen Vorratsrolle in der Abrollung, werden zunächst die Messer 6, 7 auseinandergefahren, damit anschließend das Leitblech 11 in seine obere Position bewegt werden kann. Es erstreckt sich in dieser Position entlang der gesamten Strecke, auf der der neue Bahnanfang senkrecht geführt werden muß. Zusätzlich werden die Bänderschwingen 8, 14 an die Walzen 3, 12 angelegt, und die Düsen 12, 13 werden mit Druckluft gespeist.

Im Bereich der Abrollung wird die Breite des einzuführenden Bahnanfangs durch Abreißen an den Rändern auf ca. 300 - 400 mm verringert. Die Länge des geschmälerten Bahnanfangs entspricht in etwa der Förderstrecke Leitwalze 3 - Stützwalze 2, im vorliegenden Beispiel ca. 1500 mm. Der neue Bahnanfang wird anschließend mit nicht dargestellten Förderbändern von der Abrollung zu der Leitwalze 3 geführt, wo er von der anliegenden Bänderschwinge 8 nach oben, über das Blech 9 in den Bereich der Luftströmung der Flachstrahldüsen 12 umgelenkt wird.

Aufgrund ihres kurzen Abstandes vom Leitblech 11 blasen die Flachstrahldüsen 12 Druckluft in einer laminaren Strömung entlang der Oberfläche des Leitbleches 11 senkrecht nach oben. Aufgrund der - gegenüber der Transportgeschwindigkeit des Bahnanfangs - erhöhten Strömungsgeschwindigkeit entsteht zwischen dem Leitblech 11 und der Bahn 1 ein Unterdruck, der die Bahn 1 unmittelbar am Leitblech 11 führt. Zusätzlich bildet sich aufgrund der Rauheit der Papieroberfläche eine auf die Bahn wirkende, senkrecht nach oben weisende Kraftkomponente, die die Bahn 1 im Zusammenwirken mit den nachschiebenden Förderbändern nach oben transportiert.

Wenn der Bahnanfang den Bereich der Leitwalze 5 erreicht hat, wird er von der aus der Düse 13 ausströmenden Druckluft in Richtung zur Bänderschwinge 14 umgelenkt und legt sich mit deren Hilfe an der Stützwalze 2 an. Sobald der an der Stützwalze anliegende, von dieser durch Ansaugen gehaltene Bahnanfang ausreichend groß ist, werden die Bänderschwingen 8, 14 wieder abgeschwenkt, das Leitblech 11 wird in seine untere Position gefahren, und die Messer 6, 7 werden in Arbeitsstellung bewegt. Nachdem die neuen Bahnanfänge der Einzelbahnen an Wickelhülsen befestigt wurden, kann die Rollmaschine auf ihre maximale Wickelgeschwindigkeit beschleunigt werden.

## Patentansprüche

1. Verfahren zum Heranführen des Anfanges einer Materialbahn (1), insbesondere einer Papierbahn, von unten an eine Rollmaschinenwalze (2),
bei dem der Bahnanfang mittels Druckluft an einem senkrechten, plattenförmigen Bahnführungselement (11) nach oben bewegt wird, **dadurch gekennzeichnet,** daß die Druckluft in einer im wesentlichen laminaren Strömung entlang der Oberfläche des Bahnführungselementes (11) und im wesentlichen parallel zu dieser nach oben geblasen wird.

2. Vorrichtung zur Durchführung eines Verfahrens nach Anspruch 1 mit einem in etwa senkrechten, sich über einen Teil der Arbeitsbreite erstreckenden, plattenförmigen Bahnführungselement (11) und mit mindestens einer im Bereich des Bahnführungselementes (11) angeordneten Druckluftdüse (12), **dadurch gekennzeichnet,** daß die Druckluftdüse (12) als Flachstrahldüse mit mehreren zum Bahnführungselement (11) parallel angeordneten, nach oben weisenden Ausblasöffnungen ausgebildet ist, wobei der Abstand der Ausblasöffnungen vom Bahnführungselement (11) weniger als 10 mm, vorzugsweise 0,5 mm bis 1 mm, beträgt.

3. Vorrichtung nach Anspruch 2, **gekennzeichnet durch** drei bis fünf Flachstrahldüsen (12), die über die Breite des Bahnführungselementes (11) mit regelmäßigem Abstand voneinander angeordnet sind.

4. Vorrichtung nach Anspruch 2 oder 3, **gekennzeichnet durch** Flachstrahldüsen (12) mit Ausblasöffnungen, deren Durchmesser kleiner als 2 mm, vorzugsweise ca. 1 mm, beträgt.

5. Vorrichtung nach einem der Ansprüche 2 bis 4, **dadurch gekennzeichnet,** daß das Bahnführungselement (11) heb- und senkbar ist.

## Claims

1. Method of guiding the beginning of a material web (1), in particular a paper web, from below onto a winding machine roller (2), in which the beginning of the web is moved upwards by means of compressed air on a vertical, plate-type web guiding element (11), characterised in that the compressed air is blown upwards in a substantially laminar flow along the surface of the web guiding element (11) and substantially parallel thereto.

2. Device for carrying out a method according to Claim 1, having an approximately vertical, plate-type web guiding element (11), extending over part of the working width, and having at least one compressed air nozzle (12) arranged in the region of the web guiding element (11), characterised in that the compressed air nozzle (12) is constructed as a fan jet nozzle with a plurality of blow-out openings, arranged parallel to the web guiding element (11) and pointing upwards, the distance of the blow-out openings from the web guiding element (11) being less than 10 mm, preferably 0.5 mm to 1 mm.

3. Device according to Claim 2, characterised by three to five fan jet nozzles (12) which are arranged over the width of the web guiding element (11) with regular spacing from one another.

4. Device according to Claim 2 or 3, characterised by fan jet nozzles (12) with blow-out openings whose diameter is less than 2 mm, preferably about 1 mm.

5. Device according to one of Claims 2 to 4, characterised in that the web guiding element (11) is raisable and lowerable.

## Revendications

1. Procédé pour amener l'amorce d'une bande de matière (1), en particulier d'une bande de papier, par le bas à un rouleau (2) d'une machine de bobinage, dans lequel l'amorce de bande est déplacée vers le haut au moyen d'air comprimé sur un organe (11) de guidage de bande vertical en forme de plaque, caractérisé en ce que l'air comprimé est soufflé vers le haut en un écoulement essentiellement laminaire le long de la surface de l'organe (11) de guidage de bande et essentiellement parallèlement à celui-ci.

2. Dispositif pour la mise en oeuvre d'un procédé suivant la revendication 1 avec un organe (11) de guidage de bande sensiblement vertical en forme de plaque s'étendant sur une partie de la largeur de travail et avec au moins une buse à air comprimé (12) disposée dans la région de l'organe (11) de guidage de bande, caractérisé en ce que la buse à air comprimé (12) est une buse à jet plat avec plusieurs orifices de soufflage orientés vers le haut disposés parallèlement à l'organe (11) de guidage de bande, la distance entre les orifices de soufflage et l'organe (11) de guidage de bande étant inférieure à 10 mm, de préférence comprise entre 0,5 mm et 1 mm.

3. Dispositif suivant la revendication 2, caractérisé par trois à cinq buses à jet plat (12), qui sont disposées sur la largeur de l'organe (11) de guidage de bande à distance régulière l'une de l'autre.

4. Dispositif suivant la revendication 2 ou 3, caractérisé par des buses à jet plat (12) avec des orifices de soufflage dont le diamètre est plus petit que 2 mm, et vaut environ 1 mm.

5. Dispositif suivant l'une ou l'autre des revendications 2 à 4, caractérisé en ce que l'organe (11) de guidage de bande est mobile vers le bas et vers le haut.
